# DEMANDE DE BREVET EUROPEEN

(11) **EP 3 225 929 A1**
(43) Date de publication de la demande: **04.10.2017**
(21) Numéro de dépôt: 17163814.1
(22) Date de dépôt: 30.03.2017
(51) Int. Cl.: F24F 11/00

(54) **PROCÉDÉ ET SYSTÈME DE PILOTAGE D'UN SYSTÈME DE VENTILATION ÉQUIPANT UN ESPACE INTÉRIEUR D'UN BÂTIMENT**

(30) Priorité: 01.04.2016 FR 1652884
(71) Demandeur: Commissariat à l'Energie Atomique et aux Energies Alternatives, 75015 Paris (FR)
(72) Inventeur: ALESSI, Franck, 73000 Chambéry (FR); FOUCQUIER, Aurélie, 73000 Chambéry (FR)
(74) Mandataire: Novaimo

(57) **Abrégé**

Le procédé de pilotage comprend une étape (E2) de localisation lors de laquelle on localise Xᵢ occupant(s) dans au moins une zone Zᵢ de l'espace intérieur, Xᵢ étant supérieur ou égal à un ; une étape (E5) de détermination d'une composante occupant (CO(Zᵢ)) de débit de ventilation ou de taux de renouvellement d'air dans la zone Zᵢ, à partir de débits d'air inspirés par les Xᵢ occupant(s) de ladite zone Zᵢ ; une étape (E7) de détermination d'un débit de ventilation ou taux de renouvellement d'air dans ladite zone Zᵢ de l'espace intérieur prenant en compte ladite composante occupant déterminée.

## Description

### Domaine technique de l'invention

L'invention concerne un procédé de pilotage d'un système de ventilation équipant un espace intérieur d'un bâtiment. Elle concerne également un système de pilotage du système de ventilation, une installation de ventilation et un bâtiment équipé d'une telle installation.

### État de la technique

Dans le domaine du bâtiment (résidentiel ou non résidentiel), la qualité de l'air intérieur est une préoccupation de santé importante. Les critères à satisfaire pour préserver la qualité de l'air intérieur d'un local ou espace intérieur d'un bâtiment font généralement l'objet de réglementations nationales. En France, l'article R.111.9 du code de la construction et de l'habitation impose que les logements doivent bénéficier d'un renouvellement de l'air et d'une évacuation des émanations tels que les taux de pollution de l'air intérieur du local ne constituent aucun danger pour la santé et que les condensations puissent être évitées, sauf de façon passagère. Les modalités d'application de cette disposition légale sont définies par deux arrêtés du 24 mars 1982 et du 28 octobre 1983. Ces arrêtés spécifient, entre autres, les points suivants :
- La circulation de l'air doit pouvoir se faire principalement par entrée d'air dans les pièces principales et sortie dans les pièces de service ;
- Le système d'aération doit comporter :
   ∘ des entrées d'air dans toutes les pièces principales (séjour, chambres) réalisées par des orifices en façades, des conduits à fonctionnement naturel ou des dispositifs mécaniques ;
   ∘ des sorties d'air dans les pièces de service (cuisines, salles de bains ou de douches et toilettes) réalisées par les conduits verticaux à tirage naturel ou des dispositifs mécaniques ;
- L'air doit pouvoir circuler librement des pièces principales vers les pièces de service ;
- Le système de ventilation (mécanique et/ou à fonctionnement naturel) doit permettre de satisfaire des exigences de débits d'air extrait fixés, exprimés en m³/h (notamment un débit total minimal, un débit minimal en cuisine, etc.) qui varient en fonction du nombre de pièces principales.

En définitive, cette réglementation impose des débits entrants et sortants à mettre en oeuvre pour un renouvellement suffisant de l'air dans les locaux. Généralement, le renouvellement de l'air est assuré par un système de ventilation comportant des dispositifs de ventilation mécanique contrôlée, ou « VMC », installés dans les pièces principales et dans les pièces de service des locaux.

Actuellement, des préoccupations environnementales conduisent à rechercher une meilleure efficacité énergétique dans le bâtiment, notamment en réduisant la quantité d'énergie consommée pour répondre aux différents besoins liés à l'utilisation du bâtiment, ces besoins incluant la ventilation. Dans un tel contexte, il paraît judicieux de pouvoir moduler les débits de ventilation, ou le taux de renouvellement de l'air, du bâtiment ou des locaux notamment en fonction des besoins réels.

On connaît une norme référencée NF EN 15251 intitulée « *Critères d'ambiance intérieure pour la conception et évaluation de la performance énergétique des bâtiments couvrant la qualité de l'air intérieur, la thermique, l'éclairage et l'acoustique* » qui spécifie la manière dont les critères de conception du bâtiment peuvent être établis et utilisés pour le dimensionnement des systèmes, notamment du système de ventilation. Cette norme prévoit différentes méthodes de calcul du débit total de ventilation pour une pièce. L'une de ces méthodes est basée sur l'occupation humaine et sur les composants du bâtiment. Le débit total de ventilation calculé pour une pièce comporte alors deux composantes : une composante a) de ventilation pour la pollution due à l'occupation humaine et une composante b) de ventilation pour la pollution due au bâtiment et aux systèmes. La composante a) est fonction d'un nombre de personnes occupant la pièce et d'un débit de ventilation par personne, fixé et prédéterminé, destiné à diluer les émissions ou bio-effluents dues à la personne. La composante b) tient compte de la surface de la pièce et d'un débit de ventilation requis, fixé, par unité de surface, pour les émissions dues au bâtiment. Les débits de ventilation utilisés pour les émissions dues à la personne et pour le bâtiment sont fixes et déterminés de façon obscure. Il en résulte un manque de précision de la méthode de calcul du débit de ventilation.

La présente invention vient améliorer la situation.

### Objet de l'invention

A cet effet, l'invention concerne un procédé de pilotage d'un système de ventilation équipant un espace intérieur d'un bâtiment, caractérisé en ce qu'il comprend :
- une étape de localisation lors de laquelle on localise Xᵢ occupant(s) dans au moins une zone Zᵢ de l'espace intérieur, Xᵢ étant supérieur ou égal à un ;
- une étape de détermination d'une composante occupant de débit de ventilation ou de taux de renouvellement d'air dans la zone Zᵢ, à partir de débits d'air inspirés par les Xᵢ occupant(s) de ladite zone Zᵢ ;
- une étape de détermination d'un débit de ventilation ou taux de renouvellement d'air dans ladite zone Zᵢ de l'espace intérieur prenant en compte ladite composante occupant déterminée.

Grâce à l'invention, on ventile la zone Zᵢ de l'espace intérieur d'un bâtiment avec un débit de ventilation (ou taux de renouvellement d'air) qui tient compte des besoins réels liés à la présence d'occupants dans cette zone Zᵢ. Chaque occupant est localisé dans une zone Zᵢ de l'espace intérieur. Le débit d'air (à insuffler et/ou à extraire) dans la zone Zᵢ peut ainsi être calibré pour satisfaire les besoins respiratoires en air du ou des occupants de cette zone.

Dans un mode de réalisation particulier, le procédé comprend une étape de collecte de données utiles propres à chaque occupant de la zone Zᵢ, par voie de communication radio, auprès d'un objet communicant de surveillance dudit occupant, et une étape de détermination, pour chaque occupant de la zone Zi, d'un débit d'air inspiré par l'occupant à partir des données utiles collectées.

Des données utiles propres à chaque occupant de la zone Zᵢ de l'espace intérieur sont collectées au moyen d'un objet communicant (ou « objet connecté ») de suivi de l'occupant et permettent de déterminer de façon précise et fiable un débit d'air inspiré par cet occupant. L'air neuf est apporté dans la zone Zᵢ de l'espace intérieur d'un bâtiment avec un débit de ventilation (ou le taux de renouvellement d'air neuf) qui tient compte des besoins réels liés à la présence d'occupants dans cette zone Zᵢ et à leur activité. Ainsi, il peut s'avérer inutile de faire fonctionner certains dispositifs de ventilation dans certains cas, par exemple en l'absence d'occupant dans l'espace intérieur, ou au contraire nécessaire de les faire fonctionner à plein régime de façon à ventiler davantage que prévu par la réglementation lorsque de nombreux occupants sont présents dans l'espace intérieur.

Avantageusement, ladite composante occupant est déterminée en calculant la somme des débits d'air inspirés par les Xᵢ occupant(s) de ladite zone Zᵢ]. La composante occupant de débit d'air neuf pour la zone Zᵢ est en définitive égale à la somme des débits d'air inspirés par les Xᵢ occupant(s) de ladite zone Zᵢ, ce qui permet d'apporter une quantité d'air neuf supplémentaire dans la zone Zᵢ qui est calibrée sur les besoins exacts, réels des occupants de cette zone Zᵢ.

Avantageusement encore, le procédé comprend une étape de détermination d'une composante bâtiment de débit de ventilation ou de taux de renouvellement d'air dans ladite zone Zᵢ de l'espace intérieur pour satisfaire des critères sanitaires dans ladite zone Zᵢ, et en ce que l'étape de détermination du débit de ventilation ou taux de renouvellement d'air dans ladite zone Zᵢ de l'espace intérieur prend en compte la composante occupant et la composante bâtiment, notamment par addition des deux composantes, avantageusement par addition et pondération des deux composantes. La somme des composantes occupant et bâtiment permet de déterminer un débit d'air neuf qui est calibré pour satisfaire les besoins respiratoires des occupants de la zone Zᵢ et des critères sanitaires a minima prédéfinis de cette zone Zi.

Dans un mode de réalisation particulier, les données utiles relatives à un occupant comprennent la fréquence cardiaque, le sexe et l'âge de l'occupant, et avantageusement la surface corporelle, la taille et/ou un indicateur de pathologie chronique de l'occupant, et le débit d'air inspiré par ledit occupant est déterminé au moyen d'une fonction affine de la forme *f*(*x*) = *a · x* + *b* où la variable *x* représente la fréquence cardiaque de l'occupant et les coefficients *a,b* sont des constantes calculées en fonction du sexe et de l'âge de l'occupant, et avantageusement de la surface corporelle, de la taille et/ou de l'indicateur de pathologie chronique de l'occupant.

Avantageusement, trois plages de fréquences cardiaques FC, respectivement de fréquences basses, de fréquences moyennes et de fréquences élevées, qui sont respectivement associées à trois couples de coefficients (*a*₁,*b*₁) ; (*a*₂,*b*₂) ; (*a*₃*,b*₃) respectifs distincts, et en ce que, pour calculer le débit d'air inspiré par un occupant, on utilise le couple de coefficients associé à la plage de fréquences à laquelle appartient la fréquence cardiaque de l'occupant. La connaissance de paramètres physiologiques d'un occupant tels que sa fréquence cardiaque, son poids, son âge et son sexe, permet d'évaluer de façon fiable, en temps réel, le débit d'air inspiré, ou « ventilation minute », par cet occupant. Grâce à cela, on détermine, de façon simple et précise, la composante occupant de débit (ou de façon équivalente de taux de renouvellement) d'air neuf à apporter qui est adéquate pour satisfaire les besoins réels des occupants, en fonction de leurs activités.

Dans un autre mode de réalisation, le procédé comprend une étape de détermination d'un débit d'air extérieur requis pour que la teneur en eau dans l'air intérieur de ladite zone Zᵢ de l'espace intérieur soit égale ou inférieure à un seuil de teneur en eau souhaité, lors que laquelle on tient compte de la vapeur d'eau émise par les Xᵢ occupants de la zone Zᵢ lors de l'expiration, le débit d'air expiré par un occupant étant pris égal au débit d'air inspiré par ledit occupant.

Avantageusement, le procédé comprend une étape de détermination d'un débit d'air extérieur requis pour que la concentration en dioxyde de carbone dans l'air intérieur de ladite zone Zᵢ de l'espace intérieur soit égale ou inférieure à un seuil sanitaire souhaité, lors de laquelle on tient compte du dioxyde de carbone émis par les N occupants de la zone Zᵢ lors de l'expiration, le débit d'air expiré par un occupant étant pris égal au débit d'air inspiré par ledit occupant.

Ainsi, les occupants sont des sources de pollution car en expirant ils émettent de la vapeur d'eau et du dioxyde de carbone. Connaissant le débit d'air inspiré par un occupant, on en déduit le débit d'air expiré par cet occupant (égal au débit inspiré) et, par conséquent, les débits de CO₂ et d'H₂O que cet occupant émet dans l'air intérieur. Les débits de CO₂ et d'H₂O émis par les occupants dans une zone de l'espace intérieur sont pris en compte pour déterminer la composante bâtiment du débit d'air neuf à apporter à cette zone.

Avantageusement, le procédé comprend pour chaque polluant d'un ensemble de polluants, une étape de détermination d'un débit d'air extérieur requis pour que la concentration dudit polluant dans l'air intérieur de ladite zone Zᵢ de l'espace intérieur soit égale ou inférieure à un seuil sanitaire souhaité, et l'étape de détermination de la composante bâtiment de débit d'air dans la zone Zᵢ de l'espace intérieur pour diluer ledit polluant comporte la sélection du débit maximal parmi la pluralité de débits d'air extérieur requis déterminés pour les différents polluants.

Avantageusement encore, le procédé comprend une étape de transmission d'une commande de réglage d'un débit de ventilation à au moins un dispositif de ventilation de la zone Zᵢ afin de régler un débit de ventilation ou taux de renouvellement d'air dans ladite zone égal au débit de ventilation ou taux de renouvellement d'air dans ladite zone Zᵢ déterminé.

L'invention concerne aussi un système de pilotage d'un système de ventilation équipant un espace intérieur d'un bâtiment, caractérisé en ce qu'il comprend
- un module de localisation destiné à localiser Xᵢ occupant(s) dans au moins une zone Zᵢ de l'espace intérieur, Xᵢ étant supérieur ou égal à un ;
- un module de détermination d'une composante occupant de débit de ventilation ou de taux de renouvellement d'air dans la zone Zᵢ, à partir de débits d'air inspirés par les Xᵢ occupant(s) de ladite zone Zᵢ et ;
- un module de détermination d'un débit de ventilation ou taux de renouvellement d'air dans ladite zone Zᵢ de l'espace intérieur prenant en compte la composante occupant déterminée.

Avantageusement, le système de pilotage comprend tout ou partie des caractéristiques additionnelles suivantes :
- le système comprend un module de collecte destiné, en coopération avec un module de communication par voie radio, à collecter des données utiles propres à chaque occupant de la zone Zᵢ auprès d'un objet communicant de surveillance dudit occupant, et en ce que le module de détermination d'une composante occupant est agencé pour déterminer, pour chaque occupant de la zone Zᵢ, un débit d'air inspiré par l'occupant à partir des données utiles collectées propres à l'occupant ;
- le système comprend un module de détermination d'une composante bâtiment de débit de ventilation ou taux de renouvellement d'air dans ladite zone Zᵢ de l'espace intérieur pour satisfaire des critères sanitaires dans ladite zone Zᵢ, et en ce que le module de détermination d'un débit de ventilation ou taux de renouvellement d'air dans ladite zone Zᵢ de l'espace intérieur prend en compte la composante occupant et la composante bâtiment, notamment par addition des deux composantes ;

- le module de détermination de la composante bâtiment est agencé pour déterminer un débit d'air extérieur requis pour que la teneur en eau dans l'air intérieur de ladite zone Zᵢ de l'espace intérieur soit égale ou inférieure à un seuil sanitaire de teneur en eau souhaité, en tenant compte de la vapeur d'eau émise par les Xᵢ occupants de la zone Zᵢ lors de l'expiration ;
- le module de détermination de la composante bâtiment est agencé pour déterminer un débit d'air extérieur requis pour que la concentration en dioxyde de carbone dans l'air intérieur de ladite zone de l'espace intérieur soit égale ou inférieure à un seuil sanitaire de dioxyde de carbone souhaité, en tenant compte du dioxyde de carbone émis par les Xᵢ occupants de la zone Zᵢ lors de l'expiration ;
- pour chaque polluant d'un ensemble de polluants, le module de détermination de la composante bâtiment est agencé pour déterminer un débit d'air extérieur requis pour que la concentration en polluant dans l'air intérieur de ladite zone de l'espace intérieur soit égale ou inférieure à un seuil sanitaire dudit polluant souhaité, et pour sélectionner le débit maximal parmi la pluralité de débits d'air extérieur requis déterminés pour les différents polluants.

L'invention concerne encore une installation de ventilation comportant un système de ventilation et un système de pilotage tel qu'il vient d'être défini.

L'invention concerne enfin un bâtiment comportant un espace intérieur équipé d'une installation de ventilation telle que définie ci-dessus.

### Description sommaire des dessins

L'invention sera mieux comprise à l'aide de la description suivante du procédé et d'un système de pilotage d'un système de ventilation d'un espace intérieur d'un bâtiment selon un mode de réalisation particulier de l'invention et, en référence aux dessins annexés sur lesquels :
- La figure 1 représente un schéma simplifié d'un espace intérieur équipé d'un système de ventilation et d'un système de pilotage de la ventilation ;
- La figure 2 représente un schéma bloc fonctionnel du système de pilotage, selon un exemple particulier de réalisation ;
- La figure 3 représente un schéma bloc fonctionnel d'un objet connecté équipant un occupant de l'espace intérieur, selon un exemple particulier de réalisation ;
- La figure 4 un organigramme des différentes étapes du procédé de pilotage, selon un mode de réalisation particulier de l'invention.

### Description détaillée de modes de réalisation particuliers de l'invention

Le procédé de pilotage de l'invention permet de piloter un système de ventilation 100 qui équipe un espace intérieur 200 d'un bâtiment, afin de régler le ou les débits de ventilation d'air dans l'espace intérieur 200. Il est mis en oeuvre par un système de pilotage 300 du système de ventilation 100.

Le système de ventilation 100 comporte un ensemble de dispositifs, ou bouches, de ventilation, installés dans différentes pièces de l'espace intérieur, avantageusement dans chaque pièce. Les bouches de ventilation comprennent des bouches d'insufflation, ou de soufflage, pilotables (ou mécaniques) destinées à diffuser de l'air neuf pulsé ou insufflé dans le bâtiment et/ou des bouches d'extraction pilotables (ou mécaniques) destinées à évacuer l'air vicié ou pollué vers l'extérieur du bâtiment. Les bouches de ventilation peuvent en variante être des bouches d'insufflation et d'extraction, c'est-à-dire des bouches d'insufflation aptes à fonctionner également en extraction. Les bouches de ventilation pilotables (ou mécaniques) intègrent un moteur d'entraînement dont la vitesse peut être modulée afin de moduler la vitesse d'insufflation d'air et/ou la vitesse d'extraction d'air. Des bouches de ventilation naturelle (par insufflation et/ou extraction) peuvent également être prévues. Le système de ventilation peut être adapté pour réaliser de l'insufflation mécanique pure (par insufflation mécanique et extraction naturelle), de l'extraction mécanique pure (par insufflation naturelle et extraction mécanique) ou à la fois de l'insufflation mécanique et de l'extraction mécanique. La vitesse d'insufflation des bouches d'insufflation mécanique et/ou la vitesse d'extraction des bouches d'extraction mécanique peuvent être réglées par le système de pilotage.

Le bâtiment peut être résidentiel ou non résidentiel. Il contient au moins un espace intérieur (ici l'espace intérieur 200), équipé du système de ventilation 100 pilotable.

Par les termes « espace intérieur » d'un bâtiment, on entend désigner l'intégralité ou une partie de l'intérieur d'un bâtiment (par exemple un appartement dans un immeuble, l'intérieur d'une maison ou une salle de concert dans un bâtiment non résidentiel). L'espace intérieur peut être divisé en plusieurs zones. Notons « M » le nombre de zones, avec M>1, de l'espace intérieur 200 et « i » l'indice d'une zone « Zᵢ », avec i= 1, 2, ..., M. Chaque zone Zᵢ est couverte (ou équipée) par au moins une bouche d'insufflation et au moins une bouche d'extraction qui coopèrent pour renouveler l'air dans la zone considérée par apport ou insufflation d'air neuf et extraction ou évacuation d'air vicié, ou bien par au moins une bouche d'insufflation et d'extraction. Par exemple, dans le cas d'un appartement dans un immeuble résidentiel, cet espace intérieur peut comprendre les zones suivantes : une cuisine, un séjour, une première chambre, une deuxième chambre, une salle de bains et des toilettes. Bien entendu, l'espace intérieur équipé du système de ventilation pourrait ne comprendre qu'une seule zone. On note Xᵢ le nombre d'occupant(s) dans la zone Zᵢ, avec *Xᵢ* ≥ 1 dans la ou les zones Zᵢ contenant au moins un occupant et *Xᵢ* = 0 dans la ou les zones Zᵢ sans occupant.

Le système de pilotage 300 permet de piloter le système de ventilation 100 en tenant compte, d'une part, des charges polluantes présentes dans l'air de l'espace intérieur 200 et, d'autre part, du ou des éventuels occupants présents dans l'espace intérieur 200. Avantageusement, le pilotage de la ventilation vise également à optimiser (c'est-à-dire à limiter) la consommation énergétique du système de ventilation 100. A cet effet, le débit d'air, par exemple le débit d'air neuf d'apport extérieur, est modulé de sorte à satisfaire « a minima », c'est-à-dire de façon minimale ou au plus juste, des critères sanitaires de qualité d'air intérieur (ou « QAI »). Ces critères sanitaires de QAI peuvent être des valeurs réglementaires et/ou normatives. Plus précisément, on cherche à régler un débit d'air, par exemple un débit d'air neuf entrant, qui soit réduit au minimum, au plus juste, pour satisfaire les critères sanitaires relatifs à la qualité d'air intérieur, ou « QAI », de façon modulable notamment pour s'adapter en temps réel aux charges polluantes contenues dans l'air intérieur (dont une partie provient de l'air extérieur) et à la présence éventuelle d'occupant(s) dans l'espace intérieur et, le cas échéant, à l'activité de ces occupants. Une telle modulation du débit de ventilation, ou débit d'air, permet de limiter la consommation énergétique du système de ventilation et donc d'améliorer l'efficacité ou la performance énergétique du bâtiment, tout en garantissant une bonne qualité d'air intérieur.

Dans un mode de réalisation particulier de l'invention, chaque occupant de l'espace intérieur 200 du bâtiment est équipé d'un objet connecté, ou communicant, ayant une fonction de surveillance, ou de suivi, de l'occupant. Notons j l'indice d'un occupant Uj et OBⱼ l'objet connecté de l'occupant Uj. L'objet OBⱼ est de préférence porté par l'utilisateur Uj. Il peut s'agir d'un téléphone mobile ou « smartphone », d'un bracelet, d'une montre, ou de tout autre dispositif de ce type. L'objet connecté OBj a pour fonction de collecter et si besoin de suivre des données utiles DUⱼ propres à l'utilisateur j. Ces données utiles DUⱼ peuvent comprendre :
- un indicateur de présence de l'utilisateur Uj indiquant s'il est présent dans l'espace intérieur 200 du bâtiment ou bien absent ;
- des données de localisation de l'utilisateur Uj, indiquant où se trouve l'utilisateur Uj, ici dans quelle zone de l'espace intérieur 200 du bâtiment ;
- des données physiques et/ou morphologiques relatives à l'utilisateur Uj, ici son poids Pⱼ, son sexe Sj,et son âge Aⱼ ;
- des données d'activité de l'utilisateur Uj, en l'espèce sa fréquence cardiaque FCⱼ.

En référence à la figure 3, l'objet connecté OBⱼ comporte une interface utilisateur 1, un module de communication 2, un module de localisation 3, un capteur de fréquence cardiaque 4, une mémoire de stockage 5 et une unité centrale de commande 6.

L'interface utilisateur 1 comprend des moyens matériels et logiciels pour permettre à un utilisateur Uj de saisir et mémoriser dans la mémoire 5 certaines données utiles propres à l'utilisateur Uj, notamment des données physiques et/ou morphologiques telles que son âge Aⱼ, son sexe Sⱼ, et son poids Pⱼ.

Le module de communication 2 comprend des moyens matériels et logiciels de communication par voie radio, ici à courte distance. Il utilise par exemple la technologie bluetooth ou wifi. Le module de communication 2 est agencé pour communiquer par voie radio avec le système de pilotage 300 du système de ventilation 100, notamment à des fins de détection de présence et de localisation dans l'espace intérieur 200.

Le module de localisation 3 est adapté pour coopérer avec un dispositif de localisation du système de pilotage 300 pour localiser l'utilisateur Uj qui possède l'objet connecté OBⱼ dans l'espace intérieur 200. La localisation utilise une technique de localisation en intérieur. Elle permet ici de déterminer dans quelle zone Zᵢ de l'espace intérieur 200 l'utilisateur Uj se trouve. Le capteur de fréquence cardiaque 4 est destiné à mesurer la fréquence cardiaque FCⱼ de l'utilisateur Uj portant l'objet connecté OBⱼ.

La mémoire 5 est destinée à stocker les données utiles DUⱼ propres à l'utilisateur Uj (données physiques saisies par l'utilisateur, fréquence cardiaque mesurée et éventuellement données de localisation et indicateur de présence déterminés, habitudes).

Tous les éléments de l'objet connecté ou communicant OBⱼ sont reliés à l'unité centrale de commande 6, qui est destinée à recevoir des données de l'objet connecté OBⱼ.

En référence à la figure 2, le système de pilotage 300 du système de ventilation 100 comprend les éléments suivants :
- un module 10 de communication radio, adapté pour communiquer par voie radio avec les objets connectés OBⱼ des occupants Uj présents dans l'espace intérieur 200, et avec les dispositifs, ou bouches, de ventilation du système de ventilation 100 ;
- un module de détection de présence 11, destiné à détecter la présence d'éventuels occupants dans l'espace intérieur 200 ;
- un dispositif de localisation 12, destiné à coopérer avec les objets connectés OBⱼ afin de localiser le ou les occupants détectés dans l'espace intérieur 200 (c'est-à-dire déterminer dans quelle zone Zᵢ de l'espace intérieur 200 ils se trouvent) ;
- un module de collecte de données 13 destiné à collecter des données utiles relatives aux occupants de l'espace intérieur 200, telles que leur sexe Sⱼ, leur âge Aⱼ et leur fréquence cardiaque FCⱼ, auprès des objets connectés portés par ces occupants ;
- un module 14 de détermination d'une composante « occupant » de débit de ventilation, ou débit d'air extérieur requis, ou « DAER », (c'est-à-dire de débit d'air neuf à insuffler dans chaque zone Zᵢ et/ou à extraire de débit d'air vicié à extraire de chaque zone Zᵢ) pour chaque zone Zᵢ de l'espace intérieur 200 afin de compenser la consommation en air des occupants de cette zone Zᵢ ;
- un module 15 de détermination d'une composante « sanitaire » ou « bâtiment » de débit de ventilation, ou débit d'air extérieur requis, ou « DAER » (c'est-à-dire de débit d'air neuf à insuffler dans chaque zone Zᵢ et/ou à extraire de débit d'air vicié à extraire de chaque zone Zᵢ) pour chaque zone Zᵢ de l'espace intérieur 200 afin de satisfaire des critères sanitaires dans cette zone Zᵢ ;
- un module 16 de détermination d'un débit (total) de ventilation, ou débit d'air extérieur requis ou « DAER », (c'est-à-dire de débit d'air neuf à insuffler dans chaque zone Zᵢ et/ou à extraire de débit d'air vicié à extraire de chaque zone Zᵢ)), pour chaque zone Zᵢ de l'espace intérieur 200 ;
- un module 17 de génération et de transmission de commandes à des dispositifs de ventilation du système de ventilation 100 ;
- une mémoire de stockage 18 ;
- une unité centrale de commande 19, à laquelle les différents modules du système de pilotage sont connectés et destinée à en contrôler le fonctionnement.

La communication entre le système de pilotage 300 et le système de ventilation 100 pourrait être filaire, au lieu d'être radio.

On va maintenant décrire, en référence à la figure 4, le procédé de pilotage du système de ventilation 100 de l'espace intérieur 200 du bâtiment, selon un mode particulier de réalisation de l'invention. Ce procédé correspond au fonctionnement du système de pilotage 300.

Le procédé comprend une étape E0 de détection de la présence d'un ou plusieurs éventuels occupants dans l'espace intérieur 200. Cette étape E0 est mise en oeuvre par le module de détection 11 du système de pilotage 300, en coopération avec le module de communication 10. Par exemple, sur commande du module de détection 11, le module de communication radio 10 du système de pilotage 300 émet régulièrement une requête de présence par voie radio, en mode multicast (c'est-à-dire vers l'ensemble des objets communicants récepteurs présents dans l'espace intérieur 200). Dans le cas où un ou plusieurs utilisateurs Uj équipés chacun d'un objet connecté ou communicant OBⱼ sont présents dans l'espace intérieur 200, chaque objet connecté OBⱼ reçoit la requête de présence et y répond par l'envoi d'un message de présence contenant un identifiant (ou des données d'identification) de l'occupant Uj et un indicateur de présence dans l'espace intérieur 200. Le système de pilotage 300 reçoit le ou les messages de présence par voie radio et le module de détection 11 détecte ainsi la présence d'un ou plusieurs occupant(s) Uj dans l'espace intérieur 200, Les données d'identification ou identifiants des occupants détectés sont enregistrés dans la mémoire 18.

Notons X le nombre total d'occupants Uj présents dans l'espace intérieur 200, avec ici *X* ≥ 0. Le procédé comprend une étape de test E1, afin de vérifier si au moins un occupant est détecté dans l'espace intérieur 200, autrement dit si *X* ≥ 1. Si le test E1 est positif, la présence d'au moins un occupant ayant été détectée dans l'espace intérieur 200, le procédé passe à l'étape E2 (branche Y sur la figure 4). Sinon, autrement dit si X=0 aucun occupant n'étant détecté dans l'espace intérieur 200, le test E1 est réitéré à intervalles de temps réguliers (branche N sur la figure 4). On pourrait envisager de ne déclencher la mise en oeuvre des étapes E2 et suivantes que si la présence d'un nombre minimal N d'occupants est détectée, avec N>1, par exemple N=10.

L'étape E2 vise à localiser chaque occupant Uj détecté dans l'espace intérieur 200. Elle est mise en oeuvre par le dispositif de localisation 12 (éventuellement en coopération avec le module de communication 10). La localisation vise ici à déterminer dans quelle zone Zᵢ de l'espace intérieur 200 se trouve l'occupant Uj. Elle est basée sur toute technique de localisation adaptée pour positionner un objet en intérieur. Par exemple, la localisation d'un objet OBⱼ dans l'espace intérieur 200 utilise la technique RFID. Notons Xᵢ le nombre d'occupants Uj présents dans la zone Zᵢ, *avec Xᵢ* = 0 ou *Xᵢ* ≥ 1 selon que la zone Zᵢ est vide d'occupant ou bien contient un ou plusieurs occupants. Pour chaque occupant Uj, on mémorise la zone Zᵢ dans laquelle il est localisé, en association avec les données d'identification de l'occupant Uj, dans la mémoire 18.

Après détection et localisation des X occupants Uj dans l'espace intérieur 200, le module de localisation 12 du système de pilotage 300 peut déterminer le nombre d'occupants Xᵢ dans chaque zone Zᵢ de l'espace intérieur 200. Supposons ici, à titre d'exemple illustratif, que :
- l'espace intérieur 200 comporte trois zones Z1, Z2, Z3 et
- il y a X₁ occupants dans une première zone Z1 et X₂ occupants dans une deuxième zone Z2, avec X=X₁+X₂, la troisième zone Z3 n'ayant aucun occupant.

Lors d'une étape de collecte E3, le système de pilotage 300 collecte des données utiles DUⱼ propres à chaque occupant Uj détecté. Cette étape E3 est mise en oeuvre par le module de collecte 13, ici en coopération avec le module de communication 10. Ces données utiles DUⱼ comprennent ici le sexe Sⱼ, l'âge Aⱼ et la fréquence cardiaque FCⱼ de l'occupant Uj. Elles pourraient comprendre d'autres données propres à l'occupant Uj telles que la surface corporelle SCj, ou taille Tj, ou un indicateur de pathologie chronique (ex: asthme).... Elles sont transmises par l'objet connecté OBⱼ au système de pilotage 300, sur requête de celui-ci, par voie radio. Les données utiles DUⱼ de chaque occupant Uj sont mémorisées dans la mémoire 18, en association avec les données d'identification de cet occupant Uj.

Le procédé se poursuit ensuite par une étape E4 de détermination, pour chaque occupant Uj, d'un débit d'air inspiré par l'occupant Uj, noté DAIⱼ, à partir des données utiles collectées relatives à cet occupant Uj. Dans le mode de réalisation particulier décrit ici, le débit d'air inspiré par l'occupant Uj, DAIⱼ, est évalué au moyen d'une fonction affine de la forme :

*f*(*x*) = *a · x* + *b*

où
- la variable *x* représente la fréquence cardiaque FCⱼ de l'occupant Uj,
- les coefficients *a,b* sont des constantes calculées ici en fonction du sexe Sⱼ et de l'âge Aⱼ de l'occupant Uj ;
- *f*(*x*) représente le débit d'air inspiré par l'occupant j, DAIⱼ.

Dans le cas où les données utiles comprennent d'autres données propres à l'occupant Uj (par exemple la surface corporelle SCj, la taille Tj et/ou un indicateur de pathologie chronique), le calcul des coefficients *a,b* peut prendre en compte ces autres données de l'occupant Uj.

Plus précisément ici, trois plages de fréquences cardiaques, comportant une plage P_{fb} de fréquences basses, ici inférieures à 80 bpm (battements par minute), une plage P_{fm} de fréquences moyennes, ici comprises entre 80 bpm et 140 bpm, et une plage P_{fh} de fréquences hautes ou élevées, ici strictement supérieures à 140 bpm, sont définies au sein du système de pilotage 300. Ces trois plages P_{fb}, P_{fm} et P_{fh} sont respectivement associées à trois couples de coefficients (*a*₁,*b*₁) ; (*a*₂,*b*₂) ; (*a*₃*,b*₃) distincts. Pour évaluer le débit d'air inspiré par un occupant Uj, le système de pilotage 300 détermine à quelle plage de fréquences appartient la fréquence cardiaque de l'occupant, sélectionne le couple de coefficients associé à cette plage de fréquences et calcule une évaluation du débit d'air inspiré par l'occupant j à l'aide de la fonction affine utilisant le couple de coefficients sélectionnés. Le débit d'air inspiré par l'occupant j, DAIⱼ, est calculé par les relations suivantes :
- si *FCⱼ* < 80 *bpm, DAIⱼ* = *a*₁. *FCⱼ* + *b₁* ;
- si 80 *bpm* ≤ *FCⱼ* ≤ 140 *bpm, DAIⱼ = a*₂. *FCⱼ* + *b*₂ ;
- 140 *bpm* > *FCⱼ, DAIⱼ = a₃. FCⱼ* + *b*₃*.*

Le système de pilotage 300 calcule ainsi le débit respiratoire inspiré par chaque occupant Uj dans chaque zone Zᵢ de l'espace intérieur 200. Cette étape E4 est ici mise en oeuvre par le module 14 de détermination d'une composante occupant de débit d'air extérieur requis.

En variante, le système de pilotage 300 pourrait attribuer une valeur prédéfinie, fixe, de débit d'air inspiré à chaque occupant, par exemple égale à une valeur moyenne de débit d'air inspiré par une personne.

Le système de pilotage 300 détermine ensuite un débit d'air ou de ventilation pour chaque zone Zᵢ de l'espace intérieur 200. Dans l'exemple de réalisation décrit ici, le système de pilotage 300 détermine un débit d'air à insuffler, autrement di un débit de ventilation par insufflation. A cet effet, il détermine une composante « occupant » CO(Zᵢ) de débit d'air à apporter dans la zone Zᵢ, lors d'une étape E5, et une composante « bâtiment » ou « sanitaire » CB(Zᵢ) de débit d'air à apporter dans la zone Zᵢ, lors d'une étape E6. L'air neuf apporté dans une zone Zᵢ de l'espace intérieur 200 a pour double fonction de compenser la consommation en air par le ou les éventuels occupants de la zone Zᵢ et de diluer la pollution dans cette zone Zᵢ. La composante « occupant » CO(Zᵢ) de débit d'air neuf à insuffler correspond au débit de ventilation pour diluer la pollution due à l'occupation par des personnes de la zone Zᵢ. Elle vise à répondre aux besoins sanitaires de l'occupant à l'inspiration de manière instantanée ou quasi-instantanée. Il s'agit de la fraction du débit total de ventilation qui est destinée à compenser l'air consommé par le ou les Xᵢ occupants d'une zone Zᵢ. La composante « bâtiment » ou « sanitaire » CB(Zᵢ) de débit d'air neuf à insuffler correspond au débit de ventilation pour diluer la pollution liée au bâtiment. Il s'agit de la fraction du débit total de ventilation qui est destinée à diluer la pollution dans l'air liée au bâtiment.

De façon alternative ou additionnelle, le système de pilotage 300 pourrait déterminer un taux de renouvellement d'air neuf ou TRA dans chaque zone Zᵢ de l'espace intérieur 200. Ce taux TRA correspond au ratio du débit volume d'air neuf à insuffler dans la zone Zᵢ de l'espace intérieur 200 au volume de la zone Zᵢ. Le TRA s'exprime en h⁻¹.

Lors de l'étape E5, le système de pilotage 300 détermine la composante occupant CO(Zᵢ) de débit d'air neuf à insuffler dans chaque zone Zᵢ de l'espace intérieur 200. Cette composante occupant correspond aux besoins réels en air neuf de cette zone Zᵢ, destinés à compenser la consommation en air par les Xᵢ occupants de cette zone Zᵢ. Si aucun occupant ne se trouve dans la zone Zᵢ, la composante occupant est nulle. Si un seul occupant se trouve dans la zone Zᵢ, la composante occupant CO(Zᵢ) est égale au débit d'air inspiré par l'occupant Uj, soit DAIⱼ. Si plusieurs occupants se trouvent dans la zone Zᵢ, la composante occupant CO(Zᵢ) est égale à la somme des débits d'air inspirés par les Xᵢ occupants de la zone Zᵢ, soit Σ*ⱼDAIⱼ.* La ventilation peut ainsi être personnalisée, chaque occupant recevant le débit qui lui convient. Dans l'exemple de réalisation décrit ici, il y a X₁ occupants dans la zone Z₁, X₂ occupants dans la zone Z₂ et aucun occupant dans la zone Z₃. Le système de pilotage 300 calcule :
- la composante occupant CO(Z₁) pour la zone Z₁ en additionnant les débits d'air inspirés par les X₁ occupants de cette zone Z₁, qui correspond à un débit respiratoire utile pour les occupants de la zone Z₁ et
- une composante occupant CO(Z₂) pour la zone Z₂, en additionnant les débits d'air inspirés par les X₂ occupants de cette zone Z₂, qui correspond à un débit respiratoire utile pour les occupants de la zone Z₂.

La composante occupant CO(Z₃) de la zone Z₃ est nulle.

L'étape E5 est mise en oeuvre par le module 14 de détermination d'une composante occupant de débit d'air extérieur requis.

Lors de l'étape E6, le système de pilotage 300 détermine la composante bâtiment ou sanitaire CB(Zᵢ) de débit d'air neuf à insuffler dans chaque zone Zᵢ de l'espace intérieur 200, destinée à diluer des charges polluantes relatives à plusieurs types de polluants potentiellement présents dans l'air de l'espace intérieur 200. Cette étape E6 est mise en oeuvre par le module 15 de détermination d'une composante bâtiment de débit d'air extérieur requis. Dans l'exemple décrit ici, les polluants pris en compte sont la vapeur d'eau ou l'humidité, le dioxyde de carbone et les composés organiques volatils totaux (ou « COVT ») ou les composés organiques volatils (ou « COV »). Par l'expression « charge polluante » d'une substance, on entend désigner une concentration ou un pourcentage (ou taux) de cette substance dans l'air intérieur. Chaque type de polluant est associé en mémoire 18, dans le système de pilotage 300, à un seuil sanitaire ou seuil de pollution qui est par exemple égal à une valeur guide de qualité d'air intérieur (VGAI) ou une valeur réglementaire ou normative. Avantageusement, la composante sanitaire ou bâtiment CB(Zᵢ) de chaque zone Zᵢ est déterminée de sorte à ce que les seuils sanitaires fixés soient satisfaits a minima, au plus juste, afin de limiter la consommation énergétique du système de ventilation.

L'étape E6 comprend ici les étapes, ou sous-étapes, E60, E61 et E62 de détermination des débits d'air neuf requis ou « DAER » pour diluer respectivement les charges polluantes de H₂O (ou d'humidité), de CO₂ et de COVT/COV. Ces différentes charges polluantes sont évaluées par toute méthode appropriée, notamment par des mesures à l'aide de capteurs, par apprentissage, par simulation et/ou par estimation. A cet effet, on tient compte avantageusement :
- de la qualité de l'air neuf insufflé dans la zone intérieure considérée Zᵢ, autrement dit des polluants véhiculés par l'air neuf insufflé dans la zone intérieure Zᵢ ;
- des polluants rejetés dans l'air de la zone intérieure Zᵢ par les éventuels occupants de cette zone Zᵢ (en respirant, le ou les occupants d'une zone Zᵢ rejettent dans celle-ci de la vapeur d'eau et du dioxyde de carbone).

Lors de l'étape E60, pour chaque zone Zᵢ, le système de pilotage 300 détermine le débit d'air neuf requis ou *DAER*_{*H*₂*O*}(*Zᵢ*) pour obtenir le seuil sanitaire prédéfini *S*_{*H*₂*O*} de teneur en eau ou d'humidité absolue dans l'air intérieur. Dans le mode de réalisation particulier décrit ici, le débit *DAER*_{*H*₂*O*} de la zone *Zᵢ* est calculé par la relation suivante : ${DAER}_{{H}_{2} O} \left({Z}_{i}\right) = \frac{{\sum }_{n = 1}^{N} {d}_{{H}_{2} O}^{n} \left({Z}_{i}\right)}{{S}_{{H}_{2} O} - {t}_{{H}_{2} O} \left(EXT\right)}$ où :
- ${d}_{{H}_{2} O}^{n} \left({Z}_{i}\right)$ représente le débit d'eau apporté par une source n de pollution de la zone *Zᵢ*, exprimé en g.h⁻¹ ;
- N représente le nombre de sources de pollution ;
- *S*_{*H*₂*O*} représente le seuil sanitaire de teneur en eau souhaité dans l'air intérieur de la zone *Zᵢ*, exprimé en g/kg (c'est-à-dire en gramme d'eau par kilogramme d'air sec), ce seuil étant par exemple compris entre 4 et 12 g/kg ;
- *t*_{*H*₂*O*}(*EXT*) représente la teneur en eau dans l'air extérieur, qui peut être mesurée, exprimé en g/kg (c'est-à-dire en gramme d'eau par kilogramme d'air sec).

La zone *Zᵢ* peut contenir N sources de pollution en eau (séchoir à linge, douche, occupant(s)...). Ces sources comprennent le cas échéant les Xᵢ occupants de la zone *Zᵢ* qui, en expirant, rejettent de la vapeur d'eau. Le débit d'eau apporté par chaque occupant Uj de la zone *Zᵢ* est évalué à partir du débit d'air expiré DAEⱼ par l'occupant Uj, qui est ici considéré comme égal au débit d'air inspiré DAIⱼ par l'occupant Uj (précédemment calculé). Typiquement, un occupant apporte un débit de 40 à 50 g d'eau par heure. Le débit d'eau apporté pour toute autre source peut être déterminé par mesure, apprentissage ou estimation.

Lors de l'étape E61, pour chaque zone *Zᵢ* de l'espace intérieur 200, le système de pilotage 300 détermine le débit d'air neuf requis ou *DAER*_{*CO*₂} (*Zᵢ*) pour atteindre le seuil sanitaire prédéfini *S*_{*CO*₂} de concentration en CO₂ dans l'air intérieur de la zone *Zᵢ*. Dans le mode de réalisation particulier décrit ici, le débit *DAER*_{*CO*₂} (*Zᵢ*) est calculé par la relation suivante : ${DAER}_{{CO}_{2}} \left({Z}_{i}\right) = \frac{{\sum }_{p = 1}^{P} {d}_{{CO}_{2}}^{p}}{\left({S}_{{CO}_{2}}-{C}_{{CO}_{2}}\left(EXT\right)\right) ⋅ {10}^{- 6}}$ où :
- ${d}_{{CO}_{2}}^{p}$ représente le débit de CO₂ apporté par une source p de pollution en CO₂, exprimé en I.h⁻¹ (litre par heure) ;
- P représente le nombre de sources de pollution ;
- *S*_{*CO*₂} représente le seuil sanitaire de concentration en CO₂ souhaité dans l'air intérieur de la zone *Zᵢ*, exprimé en ppm, correspondant ici à une valeur VGAI pour le CO₂ ;
- *C*_{*CO*₂} (*EXT*) représente la concentration en CO₂ dans l'air extérieur, qui peut être mesurée, exprimée en g/kg.

La zone *Zᵢ* peut contenir P sources de pollution en CO₂. Ces sources comprennent le cas échéant les Xᵢ occupants de la zone *Zᵢ* qui, en expirant, rejettent du dioxyde de carbone. Le débit de CO₂ apporté par chaque occupant Uj de la zone *Zᵢ* est évalué à partir du débit d'air expiré par l'occupant, DAEⱼ, qui est ici considéré comme égal au débit d'air inspiré cet occupant, DAIⱼ (précédemment calculé). Le débit de CO₂ apporté pour toute autre source peut être déterminé par mesure, apprentissage ou estimation.

Lors de l'étape E62, pour chaque zone *Zᵢ* de l'espace intérieur 200, le système de pilotage 300 détermine le débit d'air neuf requis ou *DAER*_{*COVT*/*COV*}(*Zᵢ*) pour obtenir le seuil sanitaire souhaité *S*_{*COVT*/*COV*} de concentration en composés organiques totaux et/ou composés organiques dans l'air intérieur de la zone *Zᵢ*. A cet effet, le système de pilotage 300 évalue la concentration en COVT et/ou COV dans l'air intérieur de la zone *Zᵢ*, par mesure ou apprentissage ou simulation, et en tenant compte avantageusement de la concentration en COVT et/ou COV dans l'air extérieur apporté dans la zone *Zᵢ*. A partir de la concentration en COVT et/ou COV évaluée dans la zone *Zᵢ*, le système de pilotage 300 détermine le débit d'air neuf requis ou *DAER*_{*COVT*/*COV*}(*Zᵢ*) pour atteindre le seuil sanitaire prédéfini.

En définitive, le procédé comprend pour chaque polluant d'un ensemble de polluants (ici H₂O, CO₂ et COVT/COV), une étape de détermination d'un débit d'air extérieur requis pour que la concentration de ce polluant dans l'air intérieur de ladite zone Zᵢ de l'espace intérieur soit égale à un seuil sanitaire souhaité.

Les étapes E60 à E62 sont suivies d'une étape de sélection E63 lors de laquelle le système de pilotage 300 sélectionne pour chaque zone *Zᵢ* le débit maximal, ou DAER maximum, noté *DAER_{MAX}*(*Zᵢ*), parmi la pluralité de débits d'air extérieur requis déterminés pour les différents polluants lors des étapes E60 à E62. Cette valeur de *DAER_{MAX}*(*Zᵢ*) constitue la composante bâtiment CB(*Zᵢ*) du débit d'air neuf à insuffler dans la zone *Zᵢ*, destinée à satisfaire les critères sanitaires a minima fixés.

Lors d'une étape E7, pour chaque zone *Zᵢ* de l'espace intérieur 200, le système de pilotage 300 calcule le débit total d'air neuf à insuffler DAN(*Zᵢ*) à partir de la composante occupant CO(*Zᵢ*) et de la composante bâtiment CB(*Zᵢ*) déterminées. Cette étape est mise en oeuvre par le module 16. Dans le mode de réalisation décrit ici, le débit d'air neuf à insuffler DAN(*Zᵢ*) est égal à la somme des deux composantes, occupant CO(*Zᵢ*) et bâtiment CB(*Zᵢ*), autrement dit : $DAN \left({Z}_{i}\right) = CO \left({Z}_{i}\right) + CB \left({Z}_{i}\right)$

En variante, les deux composantes, occupant CO(*Zᵢ*) et bâtiment CB(*Zᵢ*), pourraient être pondérées.

Comme précédemment indiqué, le système de pilotage 300 pourrait déterminer le taux de renouvellement d'air neuf pour chaque zone *Zᵢ* de l'espace intérieur 200 en calculant le ratio du débit volume d'air neuf à insuffler dans la zone Zᵢ de l'espace intérieur 200, DAN(*Zᵢ*), au volume de la zone Zᵢ.

Lors d'une étape E8, pour chaque zone Zi, le système de pilotage 300 génère et transmet une commande de réglage du débit d'insufflation au dispositif de ventilation par insufflation ou soufflage de la zone Zi (ou, dans le cas où la zone Zi est équipée de plusieurs dispositifs de ventilation par insufflation ou soufflage, à chacun d'entre eux) afin de régler un débit d'insufflation entrant dans cette zone Zi égal à celui déterminé lors de l'étape E7, soit DAN(Z_i). Cette étape est mise en oeuvre par le module de commande 17.

Dans le mode de réalisation de l'invention qui vient d'être décrit, le système de pilotage 300 pilote l'insufflation d'air dans les zones Zᵢ de l'espace intérieur. De façon alternative ou complémentaire, le système de pilotage 300 pourrait piloter l'extraction d'air et transmettre au dispositif de ventilation par extraction de chaque zone Zᵢ une commande de réglage d'un débit de ventilation par extraction pour cette zone Zᵢ.

## Revendications

1. Procédé de pilotage d'un système de ventilation (100) équipant un espace intérieur (200) d'un bâtiment, **caractérisé en ce qu'**il comprend
- une étape (E2) de localisation lors de laquelle on localise Xᵢ occupant(s) dans au moins une zone Zᵢ de l'espace intérieur, Xᵢ étant supérieur ou égal à un ;
- une étape (E5) de détermination d'une composante occupant (CO(Zᵢ)) de débit de ventilation ou de taux de renouvellement d'air dans la zone Zᵢ, à partir de débits d'air inspirés par les Xᵢ occupant(s) de ladite zone Zᵢ ;
- une étape (E7) de détermination d'un débit de ventilation ou taux de renouvellement d'air dans ladite zone Zᵢ de l'espace intérieur prenant en compte ladite composante occupant déterminée.

2. Procédé selon la revendication précédente, **caractérisé en ce qu'**il comprend une étape (E3) de collecte de données utiles propres à chaque occupant de la zone Zᵢ, par voie de communication radio, auprès d'un objet communicant (OBⱼ) de surveillance dudit occupant, et une étape (E4) de détermination, pour chaque occupant de la zone Zi, d'un débit d'air inspiré par l'occupant (OBj) à partir des données utiles collectées.

3. Procédé selon l'une des revendications précédentes, **caractérisé en ce que** ladite composante occupant est déterminée en calculant la somme des débits d'air inspirés par les Xᵢ occupant(s) de ladite zone Zᵢ.

4. Procédé selon l'une des revendications précédentes, **caractérisé en ce qu'**il comprend une étape (E6) de détermination d'une composante bâtiment (CB(Zᵢ)) de débit de ventilation ou de taux de renouvellement d'air dans ladite zone Zᵢ de l'espace intérieur pour satisfaire des critères sanitaires dans ladite zone Zᵢ, et **en ce que** l'étape (E7) de détermination du débit de ventilation ou taux de renouvellement d'air dans ladite zone Zᵢ de l'espace intérieur prend en compte la composante occupant (CO(Zᵢ)) et la composante bâtiment (CB(Zᵢ)), notamment par addition des deux composantes, avantageusement par addition et pondération des deux composantes.

5. Procédé selon l'une des revendications précédentes, **caractérisé en ce que**, les données utiles relatives à un occupant comprennent la fréquence cardiaque, le sexe et l'âge de l'occupant, et avantageusement la surface corporelle, la taille et/ou un indicateur de pathologie chronique de l'occupant, et le débit d'air inspiré par ledit occupant est déterminé au moyen d'une fonction affine de la forme *f(x)* = *a · x* + *b* où la variable *x* représente la fréquence cardiaque de l'occupant et les coefficients *a,b* sont des constantes calculées en fonction du sexe et de l'âge de l'occupant, et avantageusement de la surface corporelle, de la taille et/ou de l'indicateur de pathologie chronique de l'occupant.

6. Procédé selon la revendication précédente, **caractérisé en ce que** trois plages de fréquences cardiaques FC, respectivement de fréquences basses, de fréquences moyennes et de fréquences élevées, qui sont respectivement associées à trois couples de coefficients (*a*₁,*b*₁) ; (*a*₂,*b*₂) ; (*a*₃*,b*₃) respectifs distincts, et **en ce que**, pour calculer le débit d'air inspiré par un occupant, on utilise le couple de coefficients associé à la plage de fréquences à laquelle appartient la fréquence cardiaque de l'occupant.

7. Procédé selon l'une des revendications précédentes, **caractérisé en ce qu'**il comprend une étape (E60) de détermination d'un débit d'air extérieur requis pour que la teneur en eau dans l'air intérieur de ladite zone Zᵢ de l'espace intérieur soit égale ou inférieure à un seuil de teneur en eau souhaité, lors que laquelle on tient compte de la vapeur d'eau émise par les Xᵢ occupants de la zone Zᵢ lors de l'expiration, le débit d'air expiré par un occupant étant pris égal au débit d'air inspiré par ledit occupant.

8. Procédé selon l'une des revendications précédentes, **caractérisé en ce qu'**il comprend une étape (E61) de détermination d'un débit d'air extérieur requis pour que la concentration en dioxyde de carbone dans l'air intérieur de ladite zone Zᵢ de l'espace intérieur soit égale ou inférieure à un seuil sanitaire souhaité, lors de laquelle on tient compte du dioxyde de carbone émis par les N occupants de la zone Zᵢ lors de l'expiration, le débit d'air expiré par un occupant étant pris égal au débit d'air inspiré par ledit occupant.

9. Procédé selon l'une des revendications 2 à 7, **caractérisé:**
- **en ce qu'**il comprend pour chaque polluant d'un ensemble de polluants, une étape (E60, E61, E62) de détermination d'un débit d'air extérieur requis pour que la concentration dudit polluant dans l'air intérieur de ladite zone Zᵢ de l'espace intérieur soit égale ou inférieure à un seuil sanitaire souhaité, et
- **en ce que** l'étape (E63) de détermination de la composante bâtiment de débit d'air à insuffler dans la zone Zᵢ de l'espace intérieur pour diluer ledit polluant comporte la sélection du débit maximal parmi la pluralité de débits d'air extérieur requis déterminés pour les différents polluants.

10. Procédé selon l'une des revendications précédentes, **caractérisé en ce qu'**il comprend une étape (E8) de transmission d'une commande de réglage d'un débit d'insufflation à au moins un dispositif de ventilation de la zone Zᵢ afin de régler un débit de ventilation ou taux de renouvellement d'air entrant dans ladite zone égal au débit de ventilation ou taux de renouvellement d'air dans ladite zone Zᵢ déterminé.

11. Système de pilotage (300) d'un système de ventilation (100) équipant un espace intérieur (200) d'un bâtiment, **caractérisé en ce qu'**il comprend
- un module de localisation (3) destiné à localiser Xᵢ occupant(s) dans au moins une zone Zᵢ de l'espace intérieur, Xᵢ étant supérieur ou égal à un ;
- un module (14) de détermination d'une composante occupant de débit de ventilation ou de taux de renouvellement d'air dans la zone Zᵢ, à partir de débits d'air inspirés par les Xᵢ occupant(s) de ladite zone Zᵢ et ;
- un module (16) de détermination d'un débit de ventilation ou taux de renouvellement d'air dans ladite zone Zᵢ de l'espace intérieur prenant en compte la composante occupant déterminée.

12. Système selon la revendication précédente, **caractérisé en ce qu'**il comprend un module de collecte (13) destiné, en coopération avec un module (10) de communication par voie radio, à collecter des données utiles propres à chaque occupant de la zone Zᵢ auprès d'un objet communicant (OBⱼ) de surveillance dudit occupant, et **en ce que** le module (14) de détermination d'une composante occupant est agencé pour déterminer, pour chaque occupant de la zone Zᵢ, un débit d'air inspiré par l'occupant (OBⱼ) à partir des données utiles collectées propres à l'occupant.

13. Système selon la revendication 11 ou 12, **caractérisé en ce qu'**il comprend un module (15) de détermination d'une composante bâtiment de débit de ventilation ou taux de renouvellement d'air dans ladite zone Zᵢ de l'espace intérieur pour satisfaire des critères sanitaires dans ladite zone Zᵢ, et **en ce que** le module (16) de détermination d'un débit de ventilation ou taux de renouvellement d'air dans ladite zone Zᵢ de l'espace intérieur prend en compte la composante occupant et la composante bâtiment, notamment par addition des deux composantes.

14. Système selon la revendication précédente, **caractérisé en ce que** le module (15) de détermination de la composante bâtiment est agencé pour déterminer un débit d'air extérieur requis pour que la teneur en eau dans l'air intérieur de ladite zone Zᵢ de l'espace intérieur soit égale ou inférieure à un seuil sanitaire de teneur en eau souhaité, en tenant compte de la vapeur d'eau émise par les Xᵢ occupants de la zone Zᵢ lors de l'expiration.

15. Système selon l'une des revendications 13 et 14, **caractérisé en ce que** le module (15) de détermination de la composante bâtiment est agencé pour déterminer un débit d'air extérieur requis pour que la concentration en dioxyde de carbone dans l'air intérieur de ladite zone de l'espace intérieur soit égale ou inférieure à un seuil sanitaire de dioxyde de carbone souhaité, en tenant compte du dioxyde de carbone émis par les Xᵢ occupants de la zone Zᵢ lors de l'expiration.

16. Système selon l'une des revendications 13 à 15, **caractérisé en ce que**, pour chaque polluant d'un ensemble de polluants, le module (15) de détermination de la composante bâtiment est agencé pour déterminer un débit d'air extérieur requis pour que la concentration en polluant dans l'air intérieur de ladite zone de l'espace intérieur soit égale ou inférieure à un seuil sanitaire dudit polluant souhaité, et pour sélectionner le débit maximal parmi la pluralité de débits d'air extérieur requis déterminés pour les différents polluants.

17. Installation de ventilation comportant un système de ventilation et un système de pilotage selon l'une des revendications 11 à 16.

18. Bâtiment comportant un espace intérieur équipé d'une installation de ventilation selon la revendication 17.
